# FASCICULE DE BREVET EUROPEEN

(11) **EP 1 311 356 B1**
(45) Date de publication et mention de la délivrance du brevet: **01.06.2005**
(21) Numéro de dépôt: 01919545.2
(22) Date de dépôt: 22.03.2001
(51) Int. Cl.: B21D 7/022

(54) **MACHINE POUR LE CAMBRAGE DE TUBES**
VORRICHTUNG ZUM BIEGEN VON ROHREN
TUBE BENDING MACHINE

(30) Priorité: 23.03.2000 FR 0003706
(43) Date de publication de la demande: 21.05.2003
(73) Titulaire: Numalliance, 88470 Saint Michel sur Meurthe (FR)
(72) Inventeur: LATOUR, Yves, (FR)
(74) Mandataire: Rhein, Alain
(86) Numéro de dépôt international: PCT/FR2001/000873
(87) Numéro de publication internationale: WO 2001/070425

(56) Documents cités:
- EP-A- 0 209 876
- WO-A-87/00775
- GB-A- 1 298 666
- US-A- 3 788 116
- US-A- 4 843 858
- US-A- 6 038 903

## Description

La présente invention a pour objet une machine pour le cambrage de tubes en série et à cadence élevée.

On connaît déjà de nombreux dispositifs permettant de cambrer, ou cintrer, des tubes, et qui consistent pour la plupart en des outils à main, fonctionnant électriquement ou non, notamment utilisés par les professionnels du bâtiment pour cintrer des tubes de cuivre en vue de la réalisation d'installations sanitaires.

Ces dispositifs comportent une forme présentant le rayon de courbure désiré, et une contre-forme apte à être déplacée coaxialement à ladite forme, sur le pourtour de celle-ci, en entraînant le tube à cintrer qui est coincé entre ladite forme et ladite contre-forme, de manière à l'enrouler sur ladite forme.

Un tube ne peut pas être cambré ou cintré de la même manière que l'est un fil, puisque du fait de son canal axial, un tube risque d'être écrasé. Aussi, la forme et la contre-forme comportent chacune une gorge de section transversale en arc de cercle de rayon de courbure correspondant au diamètre du tube à cambrer.

De manière générale, la contre-forme se présente sous la forme d'un bloc mobile en pivotement de manière limitée, et dans lequel est pratiquée longitudinalement la gorge, ou bien d'un galet à gorge monté en rotation libre. L'opération de cambrage est réalisée alors que le tube est au contact avec les fonds des deux gorges.

On notera que plus les gorges sont enveloppantes, c'est-à-dire profondes avec une profondeur maximum égale au rayon du tube à cambrer, et moins ledit tube risque d'être écrasé.

Le tube est donc retenu latéralement par les gorges de la forme et de la contre-forme, en sorte que pour le désengager latéralement de l'outil, afin de l'enlever ou d'y réaliser un second cambrage dans une autre direction, l'outil est muni de moyens permettant d'éloigner la forme de la contre-forme. Ces moyens permettent en outre le remplacement de la forme par une autre d'un rayon de courbure différent et/ou adaptée à un tube d'un autre diamètre.

Pour permettre le désengagement du tube, il est prévu sur les cintreuses d'utiliser des formes présentant un pan coupé en sorte de permettre de désengager le tube de la gorge de la contre-forme. C'est le cas par exemple de la machine du document GB 1.298.666, laquelle est destinée à plier des tubes en U en réalisant simultanément deux plis à angle droit chacun sur une contre-forme. On notera que pour permettre de désengager le tube, les deux contre-formes comportent chacune deux pans coupés.

On notera également que la machine objet de ce document n'est pas destiné au même usage que celui de la présente invention et qu'en aucun cas elle ne saurait réaliser les mêmes pliages.

En effet, la présente invention concerne plus particulièrement les machines qui permettent de réaliser le cambrage de tubes en série et à une cadence élevée, ces tubes étant notamment destinés à la réalisation de châssis. Ces machines comportent un moyen d'amenage du tube qui approvisionne une tête de cambrage équipée d'outils de cambrage mobiles les uns par rapport aux autres.

Ces machines sont toutefois plus particulièrement destinées à cambrer du fil, aussi, le cambrage obtenu n'est pas toujours d'une excellente qualité, le tube étant dans la plupart des cas légèrement écrasé au niveau de sa ou ses parties cintrées.

Par ailleurs, sur ce type de machine, déplacer la forme par rapport à la contre-forme pour permettre le dégagement latéral du tube, constitue une perte de temps qui est préjudiciable à la productivité.

En outre, l'utilisation des machines de ce type est limitée, celles-ci ne permettant pas par exemple de cambrer un tube à 180° puis de le désengager afin de l'enlever ou de réaliser un cambrage dans une autre direction.

On notera qu'il est souvent nécessaire de réaliser sur un tube deux cambrages, voire plus, de directions différentes, ce qui est obtenu par le désengagement du tube, puis en le repositionnant après lui avoir fait opérer un pivotement axial. Sur une machine telle que précitée, le pivotement axial du tube est relatif, c'est en effet la tête de cambrage qui tourne autour de l'axe du tube ; or s'il n'existe pas de possibilité de désengagement latéral, qui plus est lors d'un cambrage à 180°, ledit pivotement est impossible.

La présente invention a pour but de remédier aux divers inconvénients précités, en proposant une machine pour le cambrage d'un tube, qui autorise des cadences de travail élevées, et qui permet notamment de cambrer un tube à 180°, sans risque d'écrasement du tube.

La machine pour le cambrage d'un tube en série et à cadence élevée selon l'invention comporte une tête de cambrage comprenant une forme et une contre-forme qui comportent en périphérie une gorge de section semi-circulaire, ainsi que des moyens permettant d'entraîner ladite contre-forme en rotation coaxialement à ladite forme de manière à entraîner le tube à cambrer et à l'enrouler sur ladite forme, et elle se caractérise essentiellement en ce que ladite forme consiste en un disque présentant un pan coupé disposé selon une corde dudit disque, et en ce qu'elle comporte des moyens permettant de déplacer ladite tête de cambrage par rapport à l'axe du tube, selon une trajectoire passant par les axes desdites forme et contre-forme, ainsi que des moyens permettant de faire tourner axialement ladite forme, indépendamment du déplacement de ladite contre-forme.

Par le positionnement du pan coupé de la forme, au droit de la contre-forme, et par le déplacement de la tête de cambrage, et donc de la forme et de la contre-forme par rapport à l'axe du tube, il est possible de dégager latéralement le tube cambré, en prévoyant un pan coupé de dimension adéquate, c'est-à-dire lorsque la distance qui sépare le pan coupé du bord de la contre-forme est au moins égale au diamètre dudit tube.

Selon une caractéristique additionnelle de la machine selon l'invention, les moyens permettant de déplacer la tête de cambrage par rapport au tube, entraînent celle-ci selon une trajectoire rectiligne.

Selon une autre caractéristique additionnelle de la machine selon l'invention, les moyens permettant de déplacer ladite tête de cambrage par rapport au tube entraînent celle-ci selon une trajectoire courbe.

Selon une autre caractéristique additionnelle de la machine selon l'invention, la contre-forme consiste en un galet.

Selon une autre caractéristique additionnelle de la machine selon l'invention, la contre-forme consiste en un bloc presseur.

Selon une autre caractéristique additionnelle de la machine selon l'invention, les moyens permettant de déplacer la tête de cambrage par rapport au tube, et les moyens permettant de faire tourner axialement la forme, consistent en des moteurs pas à pas commandés numériquement.

Selon un mode de réalisation préférentiel de la machine selon l'invention, la tête de cambrage est portée par un bras mobile en pivotement, sur lequel elle est mobile en pivotement coaxialement à la forme, cette dernière étant montée mobile en pivotement axial sur ladite tête de cambrage.

Les avantages et les caractéristiques de la machine selon l'invention, ressortiront plus clairement de la description qui suit et qui se rapporte au dessin annexé, lequel en représente un mode de réalisation non limitatif.

Dans le dessin annexé :
- la figure 1 représente une vue schématique partielle d'une machine pour le cambrage de tubes.
- les figures 2a, 2b, 2c et 2d représentent des vues schématiques partielles de la même machine lors de phases successives différentes d'une opération de cambrage.

La figure 1 représente la tête de cambrage 1 d'une machine selon l'invention, sur laquelle est mis en place un tube 2 maintenu par un moyen d'amenage, non représenté, qui consiste en un élément apte à maintenir le tube 2 et à l'entraîner axialement dans un sens comme dans l'autre comme le matérialise la double flèche X.

La tête de cambrage 1 porte une forme 3 et une contre forme 4, entre lesquelles passe le tube 2.

La forme 3 consiste en un disque présentant un pan coupé 30 disposé selon une corde, tandis que son bord courbe 31 comporte une gorge 32, dont n'est représenté par transparence que le fond 33, de section transversale semi-circulaire de rayon égal à celui du tube 2.

La contre-forme 4 consiste en un galet monté fou sur un arbre 40, et qui comporte en périphérie une gorge 41, dont n'est représenté par transparence que le fond 42, de section transversale semi-circulaire également de même rayon que celui du tube 2.

La forme 3 est montée en rotation sur la tête de cambrage 1 par l'intermédiaire d'un arbre 34 apte à être entraîné en rotation par un moyen moteur, non représenté, en sorte de faire tourner la forme 3 axialement par rapport à la tête de cambrage 1, dans l'un ou l'autre sens, selon la double flèche Y.

La tête de cambrage 1 est portée par un bras, non représenté, sur lequel elle peut, par l'intermédiaire de moyens moteurs, également non représentés, pivoter coaxialement à l'axe de rotation de la forme 3, dans un sens comme dans l'autre, selon la double flèche Z.

D'autre part, le bras, non représenté, qui porte la tête de cambrage 1, est mobile par rapport au moyen d'amenage du tube 2, en sorte qu'il décrive une trajectoire passant par les arbres 34 et 40. Dans le mode de réalisation représenté, cette trajectoire, qui est matérialisée par la double flèche R, est courbe, elle résulte du pivotement du bras. On notera que cette trajectoire peut être, de préférence, rectiligne, ce qui peut toutefois rendre plus complexe la construction de la machine.

Les dimensions de la forme 3 et de la contre-forme 4, leur entraxe, ainsi que la hauteur de la corde selon laquelle est réalisé le pan coupé 30, sont tels que, lorsque le pan coupé 30 est au droit de la contre forme 4, il subsiste entre la forme 3 et la contre-forme 4 un espace au moins égal au diamètre du tube 2.

En référence maintenant aux figures 2a, 2b, 2c et 2d, on peut voir différentes phases d'une opération de cambrage du tube 2, sachant que la figure 1 représente une phase préalable où le pan coupé 30 est au droit de la contre-forme 4 et la tête de cambrage 1 est positionnée de manière que le tube 2 vienne au contact du pan coupé 30.

Dans un but de clarté, les différents sens de rotation Y, Z et R seront affectés d'un indice A ou B selon qu'ils coïncident avec, respectivement, le sens horaire ou contrahoraire.

Sur la figure 2a, par un mouvement de la tête de cambrage 1 dans le sens R_{B}, le fond 42 de la gorge 41 de la contre-forme 4 est amené au contact du tube 2.

La phase suivante, représentée sur la figure 2b, consiste à faire tourner la forme 3 selon Y_{A} en sorte que le tube 2, qui est en position de blocage dans le sens axial, soit engagé dans la gorge 32, puis à bloquer la forme 3 dans cette position par rapport à la tête de cambrage 1.

Le tube 2 est ainsi enserré entre la forme 3 et la contre-forme 4, dans les gorges de celles-ci respectivement 32 et 41. Les gorges 32 et 41 sont de préférence semi-circulaires, et d'un diamètre égal à celui du tube 2, en sorte qu'il s'opère un contact étroit entre le tube 2 et les fonds 33 et 42 des gorges, respectivement 32 et 41.

Dans ce cas, la profondeur des gorges 32 et 41 est égale au rayon du tube 2, et la hauteur de la corde selon laquelle est réalisé le pan coupé 30 est égale au diamètre du tube.

En référence maintenant à la figure 2c, on peut voir que la rotation de la tête de cambrage 1 dans le sens Z_{B}, entraîne la contre-forme 4 en rotation coaxialement à la forme 3, laquelle demeure dans la position prise lors de la phase précédente. Le déplacement de la contre-forme 4 autour de la forme 3 a pour conséquence l'enroulement du tube 2 sur cette dernière.

L'immobilité relative de la forme 3 est obtenue de différentes manières selon l'architecture de la tête de cambrage 1.

Ainsi, si les moyens moteurs qui entraînent la forme 3 sont portés par la tête de cambrage 1, la rotation dans le sens Z_{B} doit être accompagnée d'une rotation inverse compensatrice de la forme 3 dans le sens Y_{A}.

Par contre, si la contre-forme 4 est montée en rotation sur l'arbre 34 qui porte la forme 3, ce dernier peut être maintenu fixe pendant le déplacement de la contre-forme 4.

On notera que dans une variante, il est possible de cambrer le tube 2 en l'immobilisant sur la forme 3 par l'intermédiaire de la contre-forme 4, qui dans ce cas peut ne pas être un galet mais un moyen de blocage tel qu'un bloc presseur par exemple, et en combinant d'une part une rotation de la tête de cambrage 1 selon Z_{B} synchronisée à une rotation selon Y_{B} de la forme 3 en l'ayant au préalable fait tourner selon Y_{A} pour ne pas enrouler le tube 2 sur le pan coupé 30, et d'autre part un mouvement proportionnel d'avance du tube 2 selon X.

Cette variante permet notamment de cambrer un tube à proximité de son extrémité, ou à proximité d'un cambrage ou d'un refoulement.

En référence maintenant à la figure 2d, on peut voir que, après le cambrage du tube 2, ce dernier est déplacé axialement, la contre-forme 4 a été ramenée dans sa position de départ par une rotation dans le sens Z_{A}, la forme 3 a tourné dans le sens Y_{B} pour ramener le pan coupé 30 parallèlement au tube 2, et la tête de cambrage 1 a été déplacée dans le sens R_{A} afin que le pan coupé 30 vienne au contact du tube 2 et que celui-ci sorte de la gorge 41, en sorte que le tube 2 puisse, après coupage, être dégagé latéralement.

## Revendications

1. Machine pour le cambrage d'un tube en série et à cadence élevée comportant une tête de cambrage (1) comprenant une forme (3) et une contre-forme (4) qui comportent en périphérie une gorge (31, 41) de section semi-circulaire, ainsi que des moyens permettant d'entraîner ladite contre-forme (4) en rotation coaxialement à ladite forme (3) de manière à entraîner le tube à cambrer (2) et à l'enrouler sur ladite forme (3), **caractérisée en ce que** ladite forme (3) consiste en un disque présentant un pan coupé (30) disposé selon une corde dudit disque, et **en ce qu'**elle comporte des moyens permettant de déplacer ladite tête de cambrage (1) par rapport à l'axe du tube (2), selon une trajectoire (R) passant par les axes (34, 40) desdites forme (3) et contre-forme (4), ainsi que des moyens permettant de faire tourner axialement ladite forme (3), indépendamment du déplacement de ladite contre-forme (4).

2. Machine selon la revendication 1, **caractérisée en ce que** les moyens permettant de déplacer la tête de cambrage (1) par rapport au tube (2), entraînent celle-ci selon une trajectoire rectiligne.

3. Machine selon la revendication 1, **caractérisée en ce que** les moyens permettant de déplacer ladite tête de cambrage (1) par rapport au tube (2) entraînent celle-ci selon une trajectoire courbe (R).

4. Machine selon l'une quelconque des revendications précédentes, **caractérisée en ce que** la contre-forme (4) consiste en un galet.

5. Machine selon l'une quelconque des revendications précédentes, **caractérisée en ce que** la contre-forme consiste en un bloc presseur.

6. Machine selon l'une quelconque des revendications précédentes, **caractérisée en ce que** les moyens permettant de déplacer la tête de cambrage (1) par rapport au tube (2), et les moyens permettant de faire tourner axialement la forme (3), consistent en des moteurs pas à pas commandés numériquement.

7. Machine selon l'une quelconque des revendications 1, 3, 4 et 5, **caractérisée en ce que** la tête de cambrage (1) est portée par un bras mobile en pivotement, sur lequel elle est mobile en pivotement coaxialement à la forme (3), cette dernière étant montée mobile en pivotement axial sur ladite tête de cambrage (1) .

## Patentansprüche

1. Maschine zum serienmäßigen und leistungsfähigen Biegen eines Rohres, umfassend einen Biegekopf (1), der eine Form (3) und eine Gegenform (4) umfaßt, die auf dem Umkreis eine im Querschnitt halbrunde Hohlkehle (31, 41) umfassen, so wie Mittel, erlaubend, die besagte Gegenform (4) in Drehung koaxial zu der besagten Form (3) anzutreiben, derart, um das zu biegende Rohr (2) anzutreiben und es auf der besagten Form (3) aufzuwickeln, **dadurch gekennzeichnet, daß** die besagte Form (3) aus einer Scheibe besteht, aufweisend eine Schrägkante (30), die nach einer Sehne der besagten Scheibe angebracht ist, und daß sie Mittel, erlaubend, den besagten Biegekopf (1) hinsichtlich der Achse von Rohr (2) nach einer Flugbahn (R) übergehend durch die Achsen (34, 40) der besagten Form (3) und Gegenform (4) zu verschieben, sowie Mittel, erlaubend, die besagte Form (3) axial unabhängig von der Verschiebung der besagten Gegenform (4) drehen zu lassen, umfaßt.

2. Maschine nach Anspruch 1, **dadurch gekennzeichnet, daß** die Mittel, erlaubend, den Biegekopf (1) hinsichtlich des Rohres (2) zu verschieben, diesen nach einer geradlinigen Flugbahn antreiben.

3. Maschine nach Anspruch 1, **dadurch gekennzeichnet, daß** die Mittel, erlaubend, den besagten Biegekopf (1) hinsichtlich des Rohres (2) zu verschieben, diesen nach einer gebogenen Flugbahn (R) antreiben.

4. Maschine nach irgendeinem der vorgehenden Ansprüche, **dadurch gekennzeichnet, daß** die Gegenform (4) aus einer Rolle besteht.

5. Maschine nach irgendeinem der vorgehenden Ansprüche, **dadurch gekennzeichnet, daß** die Gegenform aus einem Preßblock besteht.

6. Maschine nach irgendeinem der vorgehenden Ansprüche, **dadurch gekennzeichnet, daß** die Mittel, erlaubend, den Biegekopf (1) hinsichtlich des Rohres (2) zu verschieben, und die Mittel, erlaubend, die Form (3) axial drehen zu lassen, aus numerisch gesteuerten Schrittmotoren bestehen.

7. Maschine nach irgendeinem der Ansprüche 1, 3, 4 und 5, **dadurch gekennzeichnet, daß** der Biegekopf (1) durch einen schwenkbaren Arm getragen wird, auf dem er koaxial zu der Form (3) schwenkbar ist, wobei diese letztere axial schwenkbar auf dem besagten Biegekopf (1) montiert ist.

## Claims

1. Machine for bending a tube in series and at a high rhythm, including a bending head (1) comprising a mould (3) and a counter-mould (4) which comprise at the periphery a groove (31, 41) with a semicircular cross-section, as well as means allowing to cause said counter-mould (4) to rotate co-axially to said mould (3), so as to drive the tube to be bent (2) and to wind it up onto said mould (3), **characterised in that** said mould (3) consists of a disc having a cut-off comer (30) arranged according to a chord of said disc, and **in that** it includes means allowing to move said bending head (1) with respect to the axis of the tube (2), according to a path (R) passing through the axes (34, 40) of said mould (3) and counter-mould (4), as well as means allowing to cause said mould (3) to rotate axially, independently from the displacement of said counter-mould (4).

2. Machine according to claim 1, **characterised in that** the means allowing to move said bending head (1) with respect to the tube (2) drive the latter according to a rectilinear path.

3. Machine according to claim 1, **characterised in that** the means allowing to move said bending head (1) with respect to the tube (2) drive the latter according to a curved path (R).

4. Machine according to any of the preceding claims, **characterised in that** the counter-mould (4) consists of a roller.

5. Machine according to any of the preceding claims, **characterised in that** the counter-mould consists of a pressing block.

6. Machine according to any of the preceding claims, **characterised in that** the means allowing to move said bending head (1) with respect to the tube (2) and the means allowing to cause the mould (3) to rotate axially consist of numerically controlled stepping motors.

7. Machine according to any of claims 1, 3, 4 and 5, **characterised in that** the bending head (1) is carried by a pivotal arm on which it is pivotally movable co-axially to the mould (3), the latter being pivotally and axially mounted on said bending head (1).
